# EUROPÄISCHE PATENTSCHRIFT

(11) **EP 0 960 997 B1**
(45) Veröffentlichungstag und Bekanntmachung des Hinweises auf die Patenterteilung: **20.07.2005**
(21) Anmeldenummer: 99109125.7
(22) Anmeldetag: 08.05.1999
(51) Int. Cl.: E05C 9/20, E05C 9/06, E05F 7/08

(54) **Verbindungselement für Treibstangen einer Schliesseinrichtung für Rundbogenfenster**
Connecting piece for the driving rod of a closure device for curved windows
Elément de connection pour tringles d'un dispositif de fermeture pour une fenêtre en arc

(30) Priorität: 27.05.1998 DE 19823607
(43) Veröffentlichungstag der Anmeldung: 01.12.1999
(73) Patentinhaber: Aug. Winkhaus GmbH & Co. KG, D-48291 Telgte (DE)
(72) Erfinder: Berning, Renate, 48346 Ostbevern (DE)

(56) Entgegenhaltungen:
- EP-A- 0 671 530
- DE-A- 4 203 484
- FR-A- 1 253 959
- GB-A- 1 198 374
- GB-A- 1 346 450

## Beschreibung

Die Erfindung betrifft ein Verbindungselement für Treibstangen von Rundbogenfenstern gemäß dem Oberbegriff des Hauptanspruches.

Bei Türen oder Fenstern ist es im allgemeinen erwünscht, daß die Tür- oder Flügelrahmen über ihren gesamten Umfang verteilt Schließbolzen aufweisen, die im geschlossenen Zustand in Schließbleche eines dazugehörigen Blendrahmens eingreifen, um eine hohe Dichtheit bzw. eine hohe Sicherheit beim Verschluß solcher Türen oder Fenster zu gewährleisten. Zu diesem Zweck ist oftmals eine Verlängerung der beteiligten Beschlagteile, insbesondere der die Schließbolzen bewegenden Treibstangen erforderlich. Dies wird bei einer bekannten Lösung, DE 296 02 793 U1, dadurch erreicht, daß zwischen den bewegten Beschlagteilen ein zug- und drucksteifes Kupplungsband aus Federstahl eingesetzt ist, welches dem gekrümmten Verlauf eines Flügelholmes folgen kann.

Nachteilig an diesem vorbekannten Stand der Technik ist, daß dieses Federstahlband bei der Einwirkung einer Stellkraft gegen ein Ausknicken gesichert werden muß, was durch stegartige Führungselemente gewährleistet werden soll, die das Federstahlband durch einen zu diesem Zweck darin eingebrachten Führungsschlitz durchgreifen und ihn dahinter, sich T-förmig verbreiternd, übergreifen. In diesem Führungsbereich tritt jedoch während der Benutzung eine erhöhte Reibung auf, so daß sich die Betätigungskräfte und der durch die Reibung bedingte Materialverschleiß der beteiligten Bauteile unnötig erhöhen, wodurch wiederum der zur Betätigung nötigte Krafteinsatz ansteigt.

Aufgabe der Erfindung ist es, ein Verbindungselement für Treibstangen von Rundbogenfenstern zur Verfügung zu stellen, das verschließ- und reibungsfrei arbeitet.

Die Lösung dieser Aufgabe wird in Verbindung mit den Oberbegriffsmerkmalen erfindungsgemäß durch die im kennzeichnenden Teil des Hauptanspruchs angegebene technische Lehre vermittelt.

Das erfinderische Verbindungselement ist über seine Länge bogenförmig gekrümmt ausgebildet und besteht aus einem biegesteifen Körper, der nicht nur Schub- und Zugkräfte aufnehmen kann, sondern durch seine insgesamt starre Ausbildung zum einen, bei einer tangentialen Druckkrafteinwirkung auf seine Enden gegen ein Ausknicken und zum anderen, unter Einwirkung einer tangentialen Zugkraftbelastung gegen ein Geradeziehen gesichert ist. Mit dem Einsatz des neuerungsgemäßen Verbindungselements entfallen die im Stand der Technik erforderlichen Führungselemente und alle durch diese erzeugten Reibungskräfte.

Sofern das erfinderische Verbindungselement, welches im Bereich seiner Enden als Zylinderbohrungen ausgeführte Kupplungsmittel aufweist, in die Kupplungsbolzen der Treibstangen eingreifen, überhaupt mit dem Nutgrund der Beschlagnut in Kontakt kommt, weil es auf den Kupplungsbolzen frei in der Beschlagnut gehalten ist, können die äußeren Enden des Verbindungselements vorteilhafterweise als Gleitauflager ausgeführt und zu diesem Zweck optimiert ausgebildet sein.

Vorteilhaft ist hier eine Ausführungsform mit einer balligen oder einer zylindrischen Ausgestaltung der Enden der Verbindungselemente.

Das erfinderische Verbindungselement weist in seinem Mittelteil ein Langloch auf, welches im Einbauzustand des Verbindungselements von den Befestigungsmitteln der im nicht eingebauten Zustand gerade ausgebildeten und im Einbauzustand elastisch an die Rundbögen der Flügelrahmen angeformten Beschläge durchgriffen ist.

Die Treibstangen können dabei so kurz ausgeführt sein, daß sie in ihren weitmöglichst unter den Stulpschienen nach außen bewegten Endlagen nicht unter diesen hervortreten. So kann vermieden werden, daß eine Treibstange eines elastisch an einen Bogen angeformten und angeschraubten Beschlagteils hinter dessen letzten Befestigungsschraube sich in tangentialer Richtung darunter hervor bewegt und im ungünstigsten Fall gegen die Stirnseite der benachbarten Stulpschiene stößt und eine Bewegung des Beschlages insgesamt blockiert

Mit dieser erfinderischen Ausgestaltung des Verbindungselementes wird zum einen die Fläche der möglichen Reibparameter minimiert und zum anderen wird erreicht, daß ein einziges Verbindungselement für Rundbogenfenster mit unterschiedlichen engen oder weiten Bögen Verwendung finden kann.

Nachfolgend ist ein Ausfiührungsbeispiel der Erfindung anhand der Zeichnungen näher beschrieben. Es zeigen:
- Fig. 1: ein Verbindungselement in Seitenansicht im Teilschnitt,
- Fig. 2: ein Verbindungselement gemäß Fig. 1 in einer Draufsicht,
- Fig. 3 - Fig. 5: das Verbindungselement der Fig. 1 + 2 in Beschlagnuten von Rundbogenfenstern verschiedener Radien,
- Fig. 6: eine Zusammenstellungszeichnung beteiligter Beschlagelemente und
- Fig. 7: eine Darstellung der Verteilung von Schließbolzen in Abhängig keit der Radien unterschiedlicher Rundbogenfenster.

Das Verbindungselement 1 besteht aus einem flachen, streifenförmigen Körper, der über seine Länge bogenförmig gekrümmt ausgebildet ist.

Der Krümmungsradius 10 des Verbindungselementes 1 weist dabei ein Maß auf, das zwischen dem kleinsten Krümmungsradius 15 und dem größten Krümmungsradius 17 von stufenförmigen Beschlagnuten 8 von Rundbogenfenstern liegt, in denen es Verwendung finden soll. Das Verbindungselement 1 besitzt ein stegförmiges Mittelteil 2, in dem ein Langloch 3 eingebracht ist, durch das sich in Einbaulage Befestigungsmittel der dort aneinander angrenzenden Stulpschienen 12 durch die Treibstangen 13 hindurch bis in den Flügelrahmen hindurch erstrecken.

Im Bereich seiner Enden 14 weist das Verbindungselement 1 radial sich erstreckende Bolzenaufnahmen 5 für Kupplungsbolzen 6 auf, die an den Treibstangen 13 vernietet angeordnet sind. Das Mittelteil 2 ist gegenüber den Enden 14 in seiner Dicke zurückgenommen und die äußeren Bereiche der Enden 14 des Verbindungselementes 1 mit sich nach innen erstreckenden zylindrischen Gleitauflagem 7 versehen, so daß im freien Raum 9 unterhalb der Treibstange 13 der Beschlagnut 8 unterhalb des Mittelteils 2 des Verbindungselements 1 und dem Nutgrund 11, selbst bei der Verwendung des Verbindungselementes 1 in einem Rundbogenfenster mit einem sehr kleinen Krümmungsradius 15, ein Luftspalt 18 aufrechterhalten wird.

Durch die starre Ausbildung des mit einem Krümmungsradius 10 versehenen Verbindungselements 1 wird an der Verbindungsstelle 20 eine weitgehend reibungsfreie Übertragung der Längsbewegung einer Treibstange 13 eines ersten Beschlages auf die Treibstange 13 eines zweiten Beschlages verlustfrei verwirklicht. Die Verteilung von Schließbolzen 19 über den Umfang eines Rundbogens eines Rundbogenfensters kann so über einen weiten Bereich des Umfanges oder bei Ankopplung eines weiteren Beschlagabschnittes mit einem weiteren Verbindungselement 1, um den gesamten Bogenumfang herum oder auch darüber hinaus erfolgen.

## Patentansprüche

1. Verbindungselement (1) für in einer Beschlagnut eines Rundbogenfensters unter benachbarten Stulpschienen beweglich geführten Treibstangen, aus einem über seine Längsachse zug- und drucksteifen Bauteil, das aneinander angrenzende Treibstangen zur Bewegungsübertragung über an seinen Enden anordbare Bolzenverbindungen zusammenkuppeln Kann, **dadurch gekennzeichnet, dass** das Verbindungselement (1) aus einem biegesteifen Körper besteht, der über seine Länge bogenförmig gekrümmt ausgebildet ist, wobei die äußeren Enden (14) des Verbindungselements (1) als Gleitauflager (7) ausgebildet sind und im Einbauzustand des Verbindungselements (1) auf dem Nutgrund (11) der Beschlagnut (8) aufliegen, wobei die Enden (14) des Verbindungselements (1) zum Nutgrund (11) hin ballig ausgebildet sind oder quer zur Längs- und Radialrichtung des Verbindungselements (1) einen zylindrischen Querschnitt aufweisen und eine zum Nutgrund (11) gerichtete Oberfläche des zylindrischen Endes (14) das Gleitauflager (7) bildet, und wobei das Verbindungselement (1) in seinem Mittelteil (2) ein Langloch (3) aufweist, welches im Einbauzustand des Verbindungselements (1) von Befestigungsmitteln zwei aneinander angrenzenden Stulpschienen (12) durchgriffen ist.

2. Verbindungselement nach Anspruch 1, **dadurch gekennzeichnet, dass** es aus Kunststoff oder Metall gefertigt ist.

3. Verbindungselement nach Anspruch 1 oder 2, **dadurch gekennzeichnet, dass** die als Kupplungsstücke (4) ausgebildeten Enden (14) des Verbindungselements (1) radial eingebrachte Zylinderbohrungen (19) aufweisen, die sich im Einbauzustand mit Kupplungsbolzen (6) der Treibstangen (13) im Eingriff befinden.

## Claims

1. Connecting element (1) for driving rods which are guided moveably in a fitting groove of a curved window under adjacent cuff rails, the connecting element comprising a component which is extension- and compression-resistant over its longitudinal axis and can couple together the mutually adjacent driving rods for the transmission of movement via bolt connections which can be arranged at its ends, **characterized in that** the connecting element (1) comprises a body which is resistant to bending and is designed such that it is curved in an arcuate manner over its length, the outer ends (14) of the connecting element (1) being designed as sliding supports (7) and, in the installed state of the connecting element (1), resting on the groove base (11) of the fitting groove (8), the ends (14) of the connecting element (1) being of spherical design towards the groove base (11) or having a cylindrical cross section transversely with respect to the longitudinal and radial direction of the connecting element (1), and a surface of the cylindrical end (14) directed towards the groove base (11) forming the sliding support (7), and the connecting element (1) having, in its central part (2), a slot (3) through which, in the installed state of the connecting element (1), fastening means of two mutually adjacent cuff rails (12) reach.

2. Connecting element according to Claim 1, **characterized in that** it is manufactured from plastic or metal.

3. Connecting element according to Claim 1 or 2, **characterized in that** those ends (14) of the connecting element (1) which are designed as coupling pieces (4) have cylinder holes (19) which are inserted radially in them and, in the installed state, are in engagement with coupling bolts (6) of the driving rods (13).

## Revendications

1. Elément de connexion (1) pour des tringles guidées de manière mobile sous des rails à recouvrement voisins dans une rainure à ferrure d'une fenêtre à arc constitué d'une pièce résistant à la pression et à la traction tout au long de son axe longitudinal qui peut coupler des tringles voisines l'une de l'autre à de fins de transfert de mouvement au moyen d'assemblages par goujons pouvant être disposés à ses extrémités **caractérisé en ce que** l'élément de connexion (1) est constitué d'un corps résistant à la flexion, conformé de manière courbée, en forme d'arc, sur toute sa longueur, les extrémités (14) extérieures de l'élément de connexion (1) étant conformées en support de glissement (7) et étant en appui en situation de montage de l'élément de connexion (1) sur le fond (11) de la rainure (8) à ferrure, les extrémités (14) de l'élément de connexion (1) étant conformées de manière bombée vers le fond (11) de la rainure ou présentant perpendiculairement au sens longitudinal et radial de l'élément de connexion (1) une section cylindrique et une surface de l'extrémité cylindrique (14) orientée vers le fond (11) de la rainure formant le support de glissement (7) et l'élément de connexion (1) présentant en sa partie centrale (2) un trou oblong (3) lequel est, en situation de montage de l'élément de connexion (1), traversé par les moyens de fixation de deux rails à recouvrement (12) contiguës.

2. Elément de connexion selon la revendication 1 **caractérisé en ce qu'**il est fabriqué en plastique ou métal.

3. Elément de connexion selon la revendication 1 ou 2 **caractérisé en ce que** les extrémités (14) conformées en pièces de couplage (4) de l'élément de connexion (1) présentent des perçages (19) cylindriques aménagés radialement, dans lesquels sont engagés, en situation de montage, les goujons de couplage (6) des tringles (13).
